# EUROPÄISCHE PATENTSCHRIFT

(11) **EP 4 223 938 B1**
(45) Veröffentlichungstag und Bekanntmachung des Hinweises auf die Patenterteilung: **18.06.2025**
(21) Anmeldenummer: 23152995.9
(22) Anmeldetag: 24.01.2023
(51) Int. Cl.: E02D 27/42, E02D 27/50, E02D 27/01, E04H 12/22

(54) **PILZFUNDAMENT**
CHAMPIGNON LIKE SHAPED FOUNDATION
FONDATION SOUS FORME DE CHAMPIGNONS

(30) Priorität: 04.02.2022 DE 202022100654 U
(43) Veröffentlichungstag der Anmeldung: 09.08.2023
(73) Patentinhaber: LTB Leitungsbau GmbH, 01445 Radebeul (DE)
(72) Erfinder: Koppatsch, Glenn, 02906 Niesky (DE); Stöckhardt, René, 01640 Coswig (DE)
(74) Vertreter: Sperling, Thomas

(56) Entgegenhaltungen:
- WO-A1-2014/012708
- DE-A1- 102009 053 356
- JP-A- 2000 204 569
- US-A1- 2015 308 140

## Beschreibung

Die Erfindung betrifft ein Pilzfundament für Freileitungsmaste.

Freileitungsmaste sind in der Regel auf Fundamente aus Beton gegründet. In bestimmten Konstellationen ist es erforderlich, einen derartigen Maststandort frei zu bekommen. Dazu werden Tragmaste oder Abspannmaste mit provisorischen Fundamenten verankert oder gegründet. Dies erfolgt nach dem Stand der Technik mittels einer Verankerung, welche im Regelfall mit entsprechendem Abstand im freien Gelände montiert werden muss. Beispielsweise über Betonfundamente, was sehr aufwendig ist und die Natur zerstört. Auch nach dem Rückbau dieser provisorischen Fundamente bleiben Schäden bestehen.

Im Stand der Technik sind diverse Fundamente aus Beton bekannt.

Aus der DE 10 2007 018 335 B4 geht beispielsweise ein Fundament für einen Mast hervor, welches eine Fundamentplatte aus Beton mit einbetonierten, aus der Oberseite ragenden Schraubbolzen und einen Aufsatz mit einer Ausnehmung zur Aufnahme des Mastfußes aufweist. Der Aufsatz weist am Umfang am unteren Ende zu der Außenseite hin offene Montageausnehmungen auf, in die jeweils ein Montageeinlegeteil einbetoniert ist, das mit einer Bewehrung im Aufsatz verankert und mit einem Abschnitt versehen ist, durch die der Schraubbolzen an der Fundamentplatte steckbar ist, um mit einer in die Montageausnehmung eingeführten, auf den Schraubbolzen geschraubten Mutter den Aufsatz auf der Fundamentplatte zu befestigen.

Auch aus der US 5 218 805 A ist ein Fundament für einen Mast mit einer Fundamentplatte mit einbetonierten, aus der Oberseite ragenden Schraubbolzen bekannt. Das Fundament umfasst einen Aufsatz, der am Umfang am unteren Ende zu der Außenseite hin offene Montageausnehmungen aufweist.

Ein provisorisches Fundament wird in der DE 100 19 177 A1 für einen Mobilzaunfuß beschrieben, mit einer Standfläche, mit einer der Standfläche gegenüberliegend angeordneten Oberseite, mit mindestens einer Einrichtung zur Aufnahme eines Mobilzaunelements und mit mindestens einer Ausnehmung zum Anheben des Mobilzaunfußes.

In der FR 2 918 400 A1 wird als Provisorium ein stapelbarer Ballast zur Stabilisierung von Bauelementen oder vertikalen Schalungen beschrieben.

Die GB 1 155 238 A offenbart eine Bodenverankerungsstruktur und in der FR 2 936 540 A1 wird ein Sockelmodul für den Bau einer Umzäunung beschrieben.

Aus der JP 2000 204569 A geht eine Stahlmastfundamenteinheit hervor, welche aus einem Pilzfuß und einem Pilzschaft aufgebaut ist welche über Streben schräg vom Pilzschaft nach unten zum Pilzfuß verlaufend miteinander verbunden sind.

Die US 2015/308140 A1 offenbart eine modulare Mastgründung, welche mit einer Last aufnehmenden Kavität ausgestattet ist.

Schließlich offenbart die WO 2014/012708 A1 eine Vorrichtung zur Verankerung von Aufbauten im Erdboden mit einer rohrförmigen Trägersäule oder Trägerelement und mit in einer Stützebene angeordneten Stützplatten.

Nachteilig an Betonfundamenten und insbesondere an provisorischen Betonfundamenten ist, dass ein sehr hoher Aufwand erforderlich ist, die Fundamente zu gründen und beim Rückbau des Provisoriums diese wieder schadensfrei für die Umwelt zu entfernen. Dies führt bei den bekannten Fundamenten und Vorrichtungen zu einem erheblichen Platzbedarf sowie zur Verursachung von Flurschäden in großem Ausmaß.

Die Aufgabe der Erfindung besteht nunmehr darin, ein Pilzfundament als provisorisches Fundament zur Verfügung zu stellen, um den alten Maststandort eines Freileitungsmastes temporär frei zu machen und Flurschäden in diesem Zusammenhang zu verringern.

Die Aufgabe wird durch einen Gegenstand mit den Merkmalen gemäß Patentanspruch 1 gelöst. Weiterbildungen sind in den abhängigen Patentansprüchen angegeben.

Die Aufgabe der Erfindung wird durch ein Pilzfundament für Freileitungsmasten gelöst, welches im Wesentlichen aus einem Pilzfuß und einem Pilzschaft besteht. Der Pilzfuß weist eine Pilzfußplatte mit Versteifungselementen auf und besitzt zudem einen zentralen Schaftstoß zur Aufnahme eines unteren Endes des Pilzschaftes. Der Pilzschaft weist an seinem oberen Ende eine Verbindungsmöglichkeit mit einem Anschlusselement auf, welches den Pilzschaft mit dem Freileitungsmast verbindet.

Besonders bevorzugt ist das Anschlusselement als Anschlussblech ausgeführt und mit der Fußrahmenkonstruktion und einem Eckstiel des Freileitungsmastes temporär verbindbar ausgebildet.

Weiterhin vorteilhaft ist das Anschlusselement mit dem Pilzschaft temporär verbindbar ausgebildet.

Alternativ ist das Anschlusselement als Bestandteil des Pilzschaftes ausgebildet. Besonders vorteilhaft wird die Erfindung ausgeführt, wenn das Anschlusselement mit der Fußrahmenkonstruktion und dem Eckstiel des Freileitungsmastes sowie mit dem Pilzschaft über Schraubverbindungen verbunden ist.

Das Versteifungselement kragt vorteilhaft senkrecht von der Pilzfußplatte ab. Bevorzugt sind mehrere Versteifungselemente ausgebildet, um die Pilzfußplatte über die gesamte Fläche zu versteifen.

Die Versteifungselemente sind dabei vorteilhaft selbst als Profile ausgebildet und mit der Pilzfußplatte verbunden.

Vorteilhaft sind durch die nach oben ausgerichteten Versteifungselemente auf der Pilzfußplatte nach oben offene Aufnahmen gebildet, welche bei der Füllung der Fundamentgrube Erdreich oder Beschwerungselemente aufnehmen, um die Stabilität des Pilzfundamentes zu erhöhen.

Der Pilzfuß selbst ist vorteilhaft aus L-Profilen gebildet, wobei ein Schenkel des L-Profils die Pilzfußplatte und ein Schenkel des L-Profils das Versteifungselement ausbildet.

Bevorzugt wird das Pilzfundament aus Stahl ausgebildet.

Besonders vorteilhaft werden die Pilzfundamente verzinkt und entsprechend beschichtet unanfällig für Korrosion ausgeführt und gestaltet. In diesem Anwendungsfall besteht die Möglichkeit, die Pilzfundamente nicht nur als Provisorium, sondern als dauerhafte Gründungsvariante einzusetzen.

Die zusätzlichen Versteifungselemente sind vorteilhaft auf der Pilzfußplatte angeordnet und mit dieser verschweißt.

Das untere Ende des Pilzschaftes ist erfindungsgemäß mit dem Schaftstoß des Pilzfußes verschraubt.

Der Schaftstoß besteht dabei erfindungsgemäß aus zwei senkrecht von der Pilzfußplatte abkragenden L-Profilen.

Erfindungsgemäß ist der Pilzschaft korrespondierend zu den L-Profilen des Schaftstoßes als Kreuzprofil ausgebildet.

Das Kreuzprofil des Pilzschaftes besteht dabei aus zwei an ihren Ecken zusammengeschweißten L-Profilen.

Die Vorteile des erfindungsgemäßen Pilzfundamentes sind vielfältig.

Die Fundamente nach der Erfindung ermöglichen einen wartungsfreien Einsatz und sind zu reduzierten Kosten im Vergleich zu Betonfundamenten erzeugbar.

Besonders vorteilhaft ist, dass weniger Montageaufwand erforderlich ist und die Fundamente bestandssicher sind.

Die Verwendung der Pilzfundamente als provisorische Fundamente greift nur in den Erdboden an unmittelbarer Stelle des Altbaumastes ein und verursacht keine Flurschäden außerhalb der bestehenden Trasse.

Damit ist ein entscheidender Vorteil und besonders hervorzuheben die Verringerung des Flurschadens durch den Einsatz der erfindungsgemäßen Fundamente, welche zudem kostengünstiger erzeugbar, gut transportabel und mehrfach einsetzbar sind.

Weiterhin sind die Pilzfundamente für verschiedene Masttypen konstruktiv einfach über die Anschlusselemente anpassbar und zudem gut statisch berechenbar. Damit im Zusammenhang steht eine gute Nachweisbarkeit der Standsicherheit sowie der statischen Anforderungen, welche mit üblichen und eingeführten Berechnungsmethoden nachprüfbar sind.

Ein besonderer Vorzug der Pilzfundamente besteht in ihrer Wiederverwendbarkeit, so dass der Aufwand zur Erzeugung der Fundamente kostengünstig im Vergleich zu anderen Arten der provisorischen Anordnung von Abspannmasten ist.

Die Pilzfundamentprovisorien sind über einen längeren Zeitraum, abhängig von der Stahlkorrosionsgefahr des Bodens und Grundwassers am Einsatzort, für einen kurzfristigen bis mittelfristigen provisorischen Einsatz wartungsfrei, platzsparend und stellen in Bezug auf die Statik einen 1:1 Ersatz der Bestandsfundamente des Mastes ohne aufwändige Berechnungen und Nachweise dar. Im Gegensatz dazu unterliegen Mastverankerungen nach dem Stand der Technik in der Regel einem hohen nachträglichen Kontrollaufwand, beispielsweise bezüglich derAnkervorspannung, und einem großen zusätzlichen Platzbedarf.

Weiterhin sind die Pilzfundamentprovisorien grundsätzlich nach entsprechender Bemessung für sämtliche Bestandsgründungsvarianten mit lotrechtem Fußankereingang anwendbar oder zumindest mit minimalem Aufwand anpassbar. Ebenso besteht auch eine Anpassbarkeit auf schräge Fundamenteingänge. Hier ist der Anpassungsaufwand zwar etwas größer aber grundsätzlich möglich und im Vergleich mit Lösungen nach dem Stand der Technik immer noch geringer.

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Zeichnungen. Es zeigen:
- Fig. 1:: Seitenansicht unterer Bereich eines Freileitungsmastes mit Pilzfundamenten,
- Fig. 2:: perspektivische Darstellung eines Pilzfundamentes,
- Fig. 3:: Draufsicht auf einen Pilzfundamentfuß und
- Fig. 4:: Detail des Schaftstoßes eines Pilzfundamentfußes.

In **Figur 1** ist der untere Bereich eines Freileitungsmastes mit Pilzfundamenten 1 in der Seitenansicht dargestellt. Vom Freileitungsmast sind in dieser Ansicht zwei Eckstiele 2 dargestellt, die über eine Fußrahmenkonstruktion 3 des Freileitungsmastes miteinander und mit jeweils einem Pilzfundament 1 verbunden sind.

Prinziphaft ist die Geländeoberkante 5 als Linie dargestellt, bis zu welcher die Pilzfundamente 1 im Erdreich eingebunden sind.

Die Pilzfundamente 1 bestehen im Wesentlichen aus einem Pilzschaft 6, analog einem Pilzstiel, und einem Pilzfuß 4, analog einem Pilzhut. Der Pilzschaft 6 ist dabei in seiner Länge gekürzt dargestellt. Das Pilzfundament 1 ist damit, in Analogie zu einem Pilz, mit dem Pilzfuß 4 nach unten in der Erde eingegraben und der Pilzschaft 6 nimmt am aus der Erde herausragenden Ende den Eckstiel 2 des Freileitungsmastes auf.

In **Figur 2** ist ein Pilzfundament 1 in perspektivischer Darstellung gezeigt. Das Pilzfundament 1 aus dem Pilzschaft 6 und dem Pilzfuß 4 ist gemäß vorliegendem Ausführungsbeispiel aus Stahl herkömmlicher Stahlgüte ausgeführt.

Der Pilzschaft 6 ist an seinem oberen Ende über ein Anschlusselement 7 mit dem Eckstiel 2 sowie der Fußrahmenkonstruktion 3 des Freileitungsmastes temporär verbunden. Als Verbindungsmittel sind im vorliegenden Fall Schraubverbindungen gewählt. Über Schraubverbindungen ist auch das obere Ende des Pilzschaftes 6 mit dem Anschlusselement 7 verbunden. Durch die Ausgestaltung eines Anschlusselementes 7 als separates Teil ist das Pilzfundament 1 mit verschiedenen Typen von Freileitungsmasten durch eine einfache Anpassung des Anschlusselementes 7 an die verschiedenen Masttypen mit gegebenenfalls unterschiedlichen Abständen für die Verbindungselemente verbindbar. Die Anschlusselemente 7 sind für den Einsatz mit dem jeweiligen Masttyp vorgefertigt oder können aus einem Rohling vor Ort an den jeweiligen Masttyp flexibel angepasst werden.

Der Pilzschaft 6 erstreckt sich vom unteren Ende des Mastfußes in das Erdreich hinein. Das Pilzfundament 1 stellt im bildlichen Sinne einen umgedrehten Pilz dar, dessen Pilzhut als unteres Ende des Fundamentes von Erdreich umgeben ist. Das Pilzfundament 1 weist dazu einen Pilzfuß 4 auf, welcher mit der gesamten Fläche seiner sich im Wesentlichen waagerecht erstreckenden Pilzfußplatte 10 und dem darüber befindlichen Erdreich durch die Auflast des Erdreiches die Fundamentwirkung für die provisorische Verankerung des Freileitungsmastes entfaltet.

Die waagerechte Fläche des Pilzfußes 4 wird verstärkt durch Versteifungselemente 9, welche von der Pilzfußplatte 10, auch Pilzteller genannt, nach oben abkragen. Die Pilzfußplatte 10 ist durch die Versteifungselemente 9 kompartimentiert und bildet nach oben offene kammerartige Ausnehmungen beziehungsweise Aufnahmen, die das Erdreich aufnehmen. In besonderen Einsatzfällen können in die Aufnahmen auf der Pilzfußplatte 10 Beschwerungselemente und Zusatzgewichte integriert werden.

Zentral im Pilzfuß 4 ist der Schaftstoß 8 angeordnet, welcher die Aufnahme für den Pilzschaft 6 bildet. Der Schaftstoß 8 wird aus nach oben von der Pilzfußplatte 10 abkragenden L-Profilen gebildet, an welchen der Pilzschaft 6 im unteren Bereich angeschraubt und fest verbunden ist. Zu Transportzwecken kann das Pilzfundament 1 somit einfach in den Pilzfuß 4 und den Pilzschaft 6 zerlegt werden.

Der Stahlpilzfuß 4 nimmt die Erdlast auf und über die Größe der Pilzfußplatte 10 und die Pilzschaftlänge können die Fundamenteigenschaften des provisorischen Pilzfundamentes 1 flexibel an die verschiedenen Masttypen und deren Erfordernisse angepasst werden. Damit ist eine standsichere Zwischenlösung als Provisorium erzeugbar, welche gemäß der herkömmlichen Methoden statisch nachweisbar ist. Je nach Masttyp sind definierte Fundamentkräfte erforderlich, welche von den Pilzfundamenten 1 jeweils erreicht und nachgewiesen werden müssen.

In **Figur 3** ist ein Pilzfuß 4 in der Draufsicht mit einem Schnitt oberhalb der Versteifungselemente 9 durch das Kreuzprofil des Pilzschaftes 6 und die L-Profile des Schaftstoßes 8 hindurch dargestellt.

Der Pilzfuß 4 besteht aus der Pilzfußplatte 10 und den nach oben angebrachten Versteifungselementen 9, welche die Pilzfußplatte 10 aussteifen. Die Pilzfußplatte 10 ist an ihrer Unterseite eben ausgebildet und liegt auf dem Boden der Fundamentgrube für das provisorische Fundament auf. Die Pilzfußplatte 10 weist in der Draufsicht die nach oben abkragenden Versteifungselemente 9 auf, welche kammerartige Aufnahmen für Erdreich oder Ballastelemente an der Oberseite der Pilzfußplatte 10 bilden.

Der Pilzfuß 4 selbst wird aus einzelnen L-Profilen zusammengesetzt. Die waagerechten Schenkel der L-Profile bilden die Pilzfußplatte 10 und die senkrechten Schenkel bilden die Versteifungselemente 9. Je nach Dimensionierung der Pilzfußplatte 10 sind zusätzliche Versteifungselemente 9 auf die Pilzfußplatte 10 aufgeschweißt, um die Pilzfußplatte 10 je nach den statischen Erfordernissen auszusteifen.

In der Draufsicht ist die Pilzfußplatte 10 als regelmäßiges konvexes Achteck ausgestaltet. Zwei mit den unteren Schenkeln gegenüberliegende L-Profile sind zu einer ersten Hauptachse eines Kreuzes verschweißt. Dadurch bildet sich ein U-Profil. Die zweite Hauptachse wird durch Ansetzen von zwei Achsstücken, die gleichfalls aus sich gegenüberliegenden L-Profilen gebildet sind und die sich vom Mittelpunkt des Oktogons weg erstrecken, gebildet. Das Zentrum des Kreuzes wird durch Versteifungselemente 9 zu einer Kammer mit quadratischem Grundriss geformt, was in der Detaildarstellung gemäß Fig. 4 vergrößert dargestellt ist.

Die Bereiche der Pilzfußplatte 10 zwischen den Hauptachsen des Kreuzes sind wiederum durch Versteifungselemente 9 kompartimentiert, wodurch einerseits die Pilzfußplatte 10 ausgesteift und andererseits nach oben offene kammerartige Aufnahmen für Erdreich oder Beschwerungselemente gebildet werden.

In Fig. 4 ist der zentrale Bereich des Pilzfußes 4 mit dem Schaftstoß 8 im Detail vergrößert dargestellt.

Das Zentrum des Kreuzes der Pilzfußplatte 10 wird durch Versteifungselemente 9 zu einer Kammer mit quadratischem Grundriss geformt und bildet die Aufnahme für den Schaftstoß 8. Dieser wird gebildet durch zwei L-Profile, die mit ihrem L-förmigen Querschnitt auf die Pilzfußplatte 10 aufgeschweißt sind. Die L-Profile sind mit ihren Eckkanten aneinandergeschweißt und erstrecken sich von der Pilzfußplatte 10 nach oben. Die L-Profile des Schaftstoßes 8 weisen Verbindungspunkte für korrespondierende Verbindungspunkte des unteren Bereiches des Pilzschaftes 6 auf. Die Verbindung des Schaftstoßes 8 mit dem Pilzschaft 6 wird erfindungsgemäß über eine Schraubverbindung hergestellt. Zum Transport des Pilzfundamentes 1 wird dieses an beschriebener Verbindungsstelle von Pilzschaft 6 und Pilzfuß 4 getrennt, um das Pilzfundament einfacher bewegen zu können.

### Bezugszeichenliste

- 1: Pilzfundament
- 2: Eckstiel
- 3: Fußrahmenkonstruktion
- 4: Pilzfuß
- 5: Geländeoberkante
- 6: Pilzschaft
- 7: Anschlusselement
- 8: Schaftstoß
- 9: Versteifungselement
- 10: Pilzfußplatte

## Patentansprüche

1. Pilzfundament (1) für Freileitungsmasten, aufweisend einen Pilzfuß (4) und einen Pilzschaft (6), wobei der Pilzfuß (4) eine Pilzfußplatte (10) mit Versteifungselementen (9) und einen zentralen Schaftstoß (8) zur Aufnahme eines unteren Endes des Pilzschaftes (6) aufweist und wobei der Pilzschaft (6) an einem oberen Ende mit einem Anschlusselement (7) verbunden ist, welches mit dem Freileitungsmast verbindbar ausgebildet ist, **dadurch gekennzeichnet, dass** das untere Ende des Pilzschaftes (6) mit dem Schaftstoß (8) verschraubt ist, wobei der Schaftstoß (8) aus zwei senkrecht von der Pilzfußplatte (10) abkragenden L-Profilen ausgebildet und der Pilzschaft (6) korrespondierend zu den L-Profilen des Schaftstoßes (8) als Kreuzprofil ausgebildet ist und das Kreuzprofil des Pilzschaftes (6) aus zwei an ihren Ecken zusammengeschweißten L-Profilen ausgebildet ist.

2. Pilzfundament (1) nach Anspruch 1, **dadurch gekennzeichnet, dass** das Anschlusselement (7) als Anschlussblech ausgeführt ist und mit einer Fußrahmenkonstruktion (3) und einem Eckstiel (2) des Freileitungsmastes temporär verbindbar ausgebildet ist.

3. Pilzfundament (1) nach Anspruch 1 oder 2, **dadurch gekennzeichnet, dass** das Anschlusselement (7) mit dem Pilzschaft (6) temporär verbindbar ausgebildet ist.

4. Pilzfundament (1) nach einem der Ansprüche 1 bis 3, **dadurch gekennzeichnet, dass** das Anschlusselement (7) mit der Fußrahmenkonstruktion (3) und dem Eckstiel (2) des Freileitungsmastes sowie mit dem Pilzschaft (6) über Schraubverbindungen verbindbar ist.

5. Pilzfundament (1) nach Anspruch 1, **dadurch gekennzeichnet, dass** das Anschlusselement (7) als oberes Ende des Pilzschaftes (6) ausgebildet ist.

6. Pilzfundament (1) nach einem der Ansprüche 1 bis 5, **dadurch gekennzeichnet, dass** das Versteifungselement (9) senkrecht von der Pilzfußplatte (10) abkragt.

7. Pilzfundament (1) nach einem der Ansprüche 1 bis 6, **dadurch gekennzeichnet, dass** mehrere Versteifungselemente (9) auf der Pilzfußplatte (10) angeordnet sind und diese über die gesamte Fläche versteifen.

8. Pilzfundament (1) nach einem der Ansprüche 1 bis 7, **dadurch gekennzeichnet, dass** die Versteifungselemente (9) als Profile ausgebildet und mit der Pilzfußplatte (10) verbunden sind.

9. Pilzfundament (1) nach einem der Ansprüche 1 bis 8, **dadurch gekennzeichnet, dass** die Versteifungselemente (9) auf der Pilzfußplatte (10) nach oben ausgerichtet angeordnet sind und nach oben offene Aufnahmen bilden, welche bei der Füllung der Fundamentgrube Erdreich oder Beschwerungselemente aufnehmen.

10. Pilzfundament (1) nach einem der Ansprüche 1 bis 9, **dadurch gekennzeichnet, dass** der Pilzfuß (4) aus L-Profilen gebildet ist, wobei ein Schenkel des L-Profils die Pilzfußplatte (10) und ein Schenkel das Versteifungselement (9) ausbildet.

11. Pilzfundament (1) nach einem der Ansprüche 1 bis 10, **dadurch gekennzeichnet, dass** das Pilzfundament (1) aus Stahl oder verzinktem Stahl ausgebildet ist.

12. Pilzfundament (1) nach einem der Ansprüche 1 bis 10, **dadurch gekennzeichnet, dass** das Pilzfundament (1) eine korrosionshemmende Beschichtung aufweist oder aus einem nichtkorrosiven Material mit entsprechenden statischen Eigenschaften ausgebildet ist.

13. Pilzfundament (1) nach einem der Ansprüche 1 bis 12, **dadurch gekennzeichnet, dass** zusätzliche Versteifungselemente (9) auf der Pilzfußplatte (10) angeordnet und mit dieser verschweißt sind.

## Claims

1. A mushroom foundation (1) for overhead power line pylons, having a mushroom base (4) and a mushroom shaft (6), wherein the mushroom base (4) has a mushroom base plate (10) with stiffening elements (9) and a central shaft joint (8) for receiving a lower end of the mushroom shaft (6), and wherein the mushroom shaft (6) is connected at an upper end to a connecting element (7) which is configured to be connectable to the overhead power line pylon, **characterized in that** the lower end of the mushroom shaft (6) is screwed to the shaft joint (8), wherein the shaft joint (8) is formed of two L-sections canted perpendicularly to the mushroom base plate (10), and the mushroom shaft (6), correspondingly to the L-sections of the shaft joint (8), is configured as a cruciform section, and the cruciform section of the mushroom shaft (6) is formed of two L-sections welded together at their corners.

2. The mushroom foundation (1) according to claim 1, **characterized in that** the connecting element (7) is designed as a connecting plate and is configured to be temporarily connectable to a base frame structure (3) and a leg member (2) of the overhead power line pylon.

3. The mushroom foundation (1) according to claim 1 or 2, **characterized in that** the connecting element (7) is configured to be temporarily connectable to the mushroom shaft (6).

4. The mushroom foundation (1) according to any one of claims 1 to 3, **characterized in that** the connecting element (7) is connectable to the base frame structure (3) and the leg member (2) of the overhead power line pylon as well as to the mushroom shaft (6) via screw connections.

5. The mushroom foundation (1) according to claim 1, **characterized in that** the connecting element (7) is configured as an upper end of the mushroom shaft (6).

6. The mushroom foundation (1) according to any one of claims 1 to 5, **characterized in that** the stiffening element (9) is canted perpendicularly to the mushroom base plate (10).

7. The mushroom foundation (1) according to any one of claims 1 to 6, **characterized in that** multiple stiffening elements (9) are arranged on the mushroom base plate (10) and stiffen the latter across the entire surface.

8. The mushroom foundation (1) according to any one of claims 1 to 7, **characterized in that** the stiffening elements (9) are configured as sections and connected to the mushroom base plate (10).

9. The mushroom foundation (1) according to any one of claims 1 to 8, **characterized in that** the stiffening elements (9) are arranged oriented upwards on the mushroom base plate (10) and form receptacles open at the top, which receive soil or weighting elements when the foundation pit is filled.

10. The mushroom foundation (1) according to any one of claims 1 to 9, **characterized in that** the mushroom base (4) is formed of L-sections, wherein one leg of the L-section forms the mushroom base plate (10), and one leg forms the stiffening element (9).

11. The mushroom foundation (1) according to any one of claims 1 to 10, **characterized in that** the mushroom foundation (1) is made of steel or galvanized steel.

12. The mushroom foundation (1) according to any one of claims 1 to 10, **characterized in that** the mushroom foundation (1) has a corrosion-inhibiting coating or is made of a non-corrosive material with corresponding static properties.

13. The mushroom foundation (1) according to any one of claims 1 to 12, **characterized in that** additional stiffening elements (9) are arranged on the mushroom base plate (10) and welded thereto.

## Revendications

1. Fondation sous forme de champignon (1) pour pylônes de ligne aérienne, présentant une base de champignon (4) et une tige de champignon (6), la base de champignon (4) présentant une plaque de base de champignon (10) avec des éléments de renforcement (9) et un joint de tige central (8) pour recevoir une extrémité inférieure de la tige de champignon (6), et la tige de champignon (6) étant reliée à une extrémité supérieure à un élément de raccordement (7) qui est conçu pour pouvoir être relié au pylône de ligne aérienne, **caractérisé en ce que** l'extrémité inférieure de la tige de champignon (6) est vissée au joint de tige (8), le joint de tige (8) étant formé de deux profilés en L dépassant perpendiculairement de la plaque de base de champignon (10) et la tige de champignon (6) étant formée en tant que profilé en croix correspondant aux profilés en L du joint de tige (8) et le profilé en croix de la tige de champignon (6) étant formé de deux profilés en L soudés ensemble au niveau de leurs coins.

2. Fondation sous forme de champignon (1) selon la revendication 1, **caractérisée en ce que** l'élément de raccordement (7) est réalisé sous la forme d'une tôle de raccordement et est conçu de manière à pouvoir être relié temporairement à une construction de cadre de base (3) et à une montant d'angle (2) du pylône de ligne aérienne.

3. Fondation sous forme de champignon (1) selon la revendication 1 ou 2, **caractérisée en ce que** l'élément de raccordement (7) est réalisé de manière à pouvoir être relié temporairement à la tige de champignon (6).

4. Fondation sous forme de champignon (1) selon l'une des revendications 1 à 3, **caractérisée en ce que** l'élément de raccordement (7) peut être relié à la structure de cadre de base (3) et au montant d'angle (2) du pylône de ligne aérienne ainsi qu'à la tige de champignon (6) par des raccords vissés.

5. Fondation sous forme de champignon (1) selon la revendication 1, **caractérisée en ce que** l'élément de raccordement (7) est conçu comme l'extrémité supérieure de la tige de champignon (6).

6. Fondation sous forme de champignon (1) selon l'une des revendications 1 à 5, **caractérisée en ce que** l'élément de renforcement (9) dépasse perpendiculairement de la plaque de base de champignon (10).

7. Fondation sous forme de champignon (1) selon l'une des revendications 1 à 6, **caractérisée en ce que** plusieurs éléments de renforcement (9) sont disposés sur la plaque de base de champignon (10) et la renforcent sur toute sa surface.

8. Fondation sous forme de champignon (1) selon l'une des revendications 1 à 7, **caractérisée en ce que** les éléments de renforcement (9) sont réalisés sous forme de profilés et sont reliés à la plaque de base de champignon (10).

9. Fondation sous forme de champignon (1) selon l'une des revendications 1 à 8, **caractérisée en ce que** les éléments de renforcement (9) sont disposés sur la plaque de base de champignon (10) en étant orientés vers le haut et forment des logements ouverts vers le haut qui reçoivent de la terre ou des éléments de lestage lors du remplissage de la fosse de fondation.

10. Fondation sous forme de champignon (1) selon l'une des revendications 1 à 9, **caractérisée en ce que** la base de champignon (4) est formée de profilés en L, une branche du profilé en L formant la plaque de base de champignon (10) et une branche formant l'élément de renforcement (9).

11. Fondation sous forme de champignon (1) selon l'une des revendications 1 à 10, **caractérisée en ce que** la fondation de champignon (1) est réalisée en acier ou en acier galvanisé.

12. Fondation sous forme de champignon (1) selon l'une des revendications 1 à 10, **caractérisée en ce que** la fondation de champignon (1) présente un revêtement inhibiteur de corrosion ou est formée d'un matériau non corrosif avec des propriétés statiques correspondantes.

13. Fondation sous forme de champignon (1) selon l'une des revendications 1 à 12, **caractérisée en ce que** des éléments de renforcement (9) supplémentaires sont disposés sur la plaque de base de champignon (10) et sont soudés à celle-ci.
